# EUROPÄISCHE PATENTSCHRIFT

(11) **EP 1 049 833 B1**
(45) Veröffentlichungstag und Bekanntmachung des Hinweises auf die Patenterteilung: **26.03.2003**
(21) Anmeldenummer: 99906177.3
(22) Anmeldetag: 20.01.1999
(51) Int. Cl.: E01B 25/26

(54) **WEICHE FÜR EINE FÖRDEREINRICHTUNG**
SWITCHGEAR FOR A SUSPENDED CONVEYOR DEVICE
DISPOSITIF D'AIGUILLAGE POUR CONVOYEUR

(30) Priorität: 20.01.1998 DE 29800910 U
(43) Veröffentlichungstag der Anmeldung: 08.11.2000
(73) Patentinhaber: WF Logistik GmbH, 86899 Landsberg (DE)
(72) Erfinder: BERGEMANN, Horst, D-86899 Landsberg (DE)
(74) Vertreter: Tiesmeyer, Johannes, Dipl.-Phys. Dr.
(86) Internationale Anmeldenummer: EP9900369
(87) Internationale Veröffentlichungsnummer: WO99036628

(56) Entgegenhaltungen:
- DE-U- 1 916 359
- US-A- 1 701 310
- US-A- 3 999 730
- US-A- 5 199 674

## Beschreibung

Die Erfindung betrifft eine Weiche für eine Fördereinrichtung, insbesondere Hängefördereinrichtung, bei der mit Laufrollen versehene Fördergutträger an Laufprofilen von Laufschienen bewegbar geführt sind, wobei die Weiche eine als bewegbare aufschiene ausgebildete Weichenzunge aufweist, die an einem Ende mit einem Anschlußende eines ersten Laufschienenabschnitts über eine Gelenkanordnung zwischen zwei Weichenstellungen schwenkbar verbunden ist, derart, daß das von der Gelenkanordnung entfernte Weichenzungenende wahlweise mit einem freien Ende eines zweiten Laufschienenabschnitts oder mit einem freien Ende eines dritten Laufschienenabschnitts verbindbar ist, wobei die Gelenkanordnung ein das Laufprofil des ersten Laufschienenabschnitts an dessen Anschlußende mit dem Laufprofil der Weichenzunge an deren dem ersten Laufschienenabschnitt benachbarten Ende verbindendes Laufprofil-Brückenelement aufweist, das schwenkbeweglich um eine erste Schwenkachse an dem Anschlußende des ersten Laufschienenabschnitts und schwenkbeweglich um eine zur ersten Schwenkachse im wesentlichen parallele zweite Schwenkachse an dem benachbarten Ende der Weichenzunge gelagert ist.

Aus der DE 38 19 009 A1 ist eine Weiche für eine Hängefördereinrichtung bekannt, bei der die Laufschienen ein näherungsweise dachförmiges Profil mit schrägen Laufflächen für die Laufrollen von Fördergutträgern aufweisen, die längs der Laufschienen bewegbar sind. Bei den Fördergutträgern handelt es sich um sogenannte V-Trolleys, die mit Laufrollenpaaren an den Laufflächen der Laufschienen hängend abgestützt sind, wobei die Laufrollen eines Laufrollenpaares jeweils durch einen näherungsweise V-förmigen Bügel miteinander verbunden sind, der die betreffende Laufschiene an deren Unterseite umgibt und Mittel zum Befestigen von Fördergut, beispielsweise von an Kleiderbügeln hängenden Kleidungsstücken, an seiner Unterseite aufweist.

Bei der Weiche nach der DE 38 19 009 A1 ist die Weichenzunge über einen Schwenkzapfen unmittelbar mit dem Anschlußende des ersten Laufschienenabschnitts verbunden. Die Weichenzunge kann wahlweise in drei verschiedene Weichenstellungen verschwenkt werden, um den ersten Laufschienenabschnitt mit einem zweiten, einem dritten oder einem vierten Laufschienenabschnitt für die Weiterleitung von Fördergutträgern zu verbinden. In einer ersten Weichenstellung ist die Weichenzunge im wesentlichen geradlinig zum ersten Laufschienenabschnitt ausgerichtet. In den beiden anderen Weichenstellungen ist die Weichenzunge jedoch relativ zu dem ersten Laufschienenabschnitt verschwenkt, so daß an der Übergangsstelle von dem ersten Laufschienenabschnitt zur Weichenzunge ein Knick und somit eine Unstetigkeit der Laufstrecke vorliegt. Je stärker dieser Knick ist, desto unruhiger ist der Lauf der Fördergutträger beim Passieren der Übergangsstelle zwischen dem ersten Laufschienenabschnitt und der Weichenzunge. Insbesondere bei stärker belasteten Fördergutträgern erfahren die Laufrollen in dem Übergangsbereich zwischen erstem Laufschienenabschnitt und Weichenzunge eine ruckartige Umlenkung, so daß es zu Stoßbelastungen zwischen den Laufrollen und den Elementen der Weiche kommen kann. Ungeachtet der dabei entstehenden Laufgeräusche der Fördergutträger sind die Laufrollen und deren Lager sowie die Elemente der Weiche aufgrund dieser Stoßbelastungen erhöhtem Verschleiß ausgesetzt. Aus den vorstehend genannten Gründen wird dieser an sich wegen seines einfachen Aufbaus geschätzte Weichentyp bisher vorwiegend in Fördereinrichtungen eingesetzt, bei denen die Fördergutträger nur relativ kleine Lasten zu transportieren haben.

Eine Weiche der eingangs genannten Art ist aus dem deutschen Gebrauchsmuster 19 16 359 bekannt. Bei dieser bekannten Weiche ist bereits ein Laufprofil-Brückenelement oder Zwischenstück zwischen dem ersten Laufschienenabschnitt und der Weichenzunge vorgesehen, welches schwenkbeweglich um eine erste Schwenkachse an dem Anschlußende des ersten Laufschienenabschnitts und schwenkbeweglich um eine zur ersten Schwenkachse im wesentlichen parallele zweite Schwenkachse an dem benachbarten Ende der Weichenzunge gelagert ist.

Das Laufprofil-Brückenelement überbrückt einen Abstand zwischen den einander benachbarten Laufprofilenden des ersten Laufschienenabschnitts und der Weichenzunge. Wird die Weichenzunge in eine zu dem ersten Laufschienenabschnitt abgewinkelte Stellung verschwenkt, so daß sie mit dem ersten Laufschienenabschnitt einen Knickwinkel bildet, so kann auch das Laufprofil-Brückenelement in eine abgewinkelte Stellung relativ zu dem ersten Laufschienenabschnitt, aber auch relativ zu der Weichenzunge gebracht werden, wobei jedoch die Winkel, die das Laufprofil-Brückenelement mit dem ersten Laufschienenabschnitt und mit der Weichenzunge bildet, jeweils kleiner sind als der Knickwinkel zwischen dem ersten Laufschienenabschnitt und der Weichenzunge. Dies hat zur Folge, daß die Laufrollen von Fördergutträgern in dem Übergangsbereich vom ersten Laufschienenabschnitt zur Weichenzunge zwei relativ sanfte Umlenkungen erfahren, nämlich wenn sie von den Laufflächen des ersten Laufschienenabschnitts auf die Laufflächen des mit einem entsprechenden Laufprofil versehenen Laufprofil-Brückenelements bei ihrer Rollbewegung übergehen und wenn sie von den Laufflächen des Laufprofil-Brückenelements auf die Laufflächen der Weichenzunge gelangen. Entsprechend sind die Verhältnisse, wenn ein Fördergutträger die Übergangsstelle von der Weichenzunge her kommend passiert.

Bei der Weiche nach dem deutschen Gebrauchsmuster 19 16 359 bedingt das Laufprofil-Brückenelement oder Zwischenstück schwach gekrümmte Trennstellen, die sich jeweils als durchgehende Unterbrechungen bzw. als Querspalte der Bahn für die Laufrollen der betreffenden Fördergutträger auswirken. Diese querspaltartigen Fahrbahnunterbrechungen verursachen einen unruhigen Lauf der Laufrollen der Fördergutträger beim Passieren des Übergangs zwischen dem ersten Laufschienenabschnitt und der Weichenzunge, so daß der durch das Laufprofil-Brückenelement erzielte Vorteil der Entschärfung des Knicks zwischen erstem Laufschienenabschnitt und Weichenzunge in einer betreffenden Ablenkstellung der Weichenzunge teilweise kompensiert wird.

Der Erfindung liegt die Aufgabe zugrunde, eine gattungsgemäße Weiche der eingangs genannten Art mit einfachen Mitteln dahingehend zu verbessern, daß sie die Laufruhe der Fördergutträger beim Passieren des Übergangs zwischen erstem Laufschienenabschnitt und Weichenzunge weniger beeinträchtigt.

Zur Lösung dieser Aufgabe wird erfindungsgemäß vorgeschlagen, daß in einem Übergangsbereich zwischen dem Laufprofil des ersten Laufschienenabschnittes und dem Brückenelement - in Draufsicht betrachtet - jeweils eine Laufrollenführungsfläche (Lauffläche) des ersten Laufschienenabschnitts und eine Laufrollenführungsfläche (Lauffläche) des Brückenelementes zur jeweiligen Abstützung einer Laufrolle eines Fördergutträgers in Förderrichtung nebeneinander verlaufen und/oder daß in einem Übergangsbereich zwischen dem Brückenelement und dem Laufprofil der Weichenzunge - in Draufsicht betrachtet - jeweils eine Laufrollenführungsfläche des Brückenelementes und eine Laufrollenführungsfläche der Weichenzunge zur jeweiligen Abstützung einer Laufrolle eines Fördergutträgers in Förderrichtung nebeneinander verlaufen.

Die Laufrollenführungsflächen der betreffenden Elemente erster Laufschienenabschnitt und Brückenelement bzw. Weichenzunge und Brückenelement greifen so ineinander ein, daß sie für die Laufrollen der Fördergutträger zumindest bei Geradeausstellung der Weichenzunge mit parallel zueinander und nebeneinander verlaufenden Abschnitten eine gemeinsame Bahn oder Spur für eine jeweilige Laufrolle bilden. Nähert sich somit ein Fördergutträger von dem ersten Laufschienenabschnitt her kommend der Weichenzunge, so kommen die Laufrollen des Fördergutträgers im Übergangsbereich zwischen erstem Laufschienenabschnitt und Brückenelement bereits mit der jeweiligen Laufrollenführungsfläche des Brückenelementes in Kontakt, während ein seitlich benachbarter Bereich des Laufrollenumfangs noch an der Laufrollenführungsfläche des ersten Laufschienenabschnittes abgestützt bleibt. Es wird also ein die Laufrollenbahn durchgehend unterbrechender Querspalt, wie er unter Bezugnahme auf das deutsche Gebrauchsmuster GM 19 16 359 oben erläutert ist, vermieden. Die Trennstellen zwischen erstem Laufschienenabschnitt und Brückenelement bzw. zwischen Weichenzunge und Brückenelement bilden bei Geradeausstellung der Weichenzunge z.B. Z-Spalte. Die Laufrollen eines Fördergutträgers müssen daher nicht mit ihrer gesamten Breite über einen Querspalt hinwegrollen. Es wird somit gemäß der vorliegenden Erfindung erreicht, daß der Vorteil des Laufprofil-Brückenelementes betreffend die Entschärfung des Knicks bei abgewinkelter Stellung der Weichenzunge ausgenutzt werden kann und dennoch Trennstellen der Laufrollenbahnen so gestaltet sind, daß sie die Laufruhe der Fördergutträger nicht in dem Maße beeinträchtigen, wie dies bei gattungsgemäßen Weichen nach dem Stand der Technik der Fall war.

Bevorzugte Weiterbildungen der Erfindung sind in den Unteransprüchen angegeben. So wird für eine Hängefördereinrichtung für sogenannte V-Trolleys vorgeschlagen, daß der erste Laufschienenabschnitt, das Brückenelement und die Weichenzunge jeweils zwei symmetrisch zu einer Mittenebene des betreffenden Elementes angeordnete Laufrollenführungsflächen aufweisen, die schräg zueinander mit von unten nach oben kleiner werdendem Abstand in Förderrichtung verlaufen, wobei der ersten Laufschienenabschnitt an seinem Anschlußende eine von oben her die Laufrollenführungsflächen des ersten Laufschienenabschnitts verschmälernde Aussparung aufweist und das Brückenelement mit seinem dem ersten Laufschienenabschnitt zugewandten Ende in dieser Aussparung ausgenommen ist, so daß im Übergangsbereich zwischen erstem Laufschienenabschnitt und Brückenelement die Laufrollenführungsflächen des Brückenelementes oberhalb und seitlich innerhalb der Laufrollenführungsflächen des ersten Laufschienenabschnittes liegen, wobei ferner die Weichenzunge an ihrem dem ersten Laufschienenabschnitt benachbarten Ende eine von oben her die Laufrollenführungsflächen der Weichenzunge verschmälernde Aussparung aufweist und daß das Brückenelement mit seinem der Weichenzunge zugewandten Ende in dieser Aussparung aufgenommen ist, so daß im Übergangsbereich zwischen Brückenelement und Weichenzunge die Laufrollenführungsflächen des Brückenelements oberhalb und seitlich innerhalb der Laufrollenführungsflächen der Weichenzunge liegen.

Bei Geradeausstellung der Weichenzunge liegt das Brückenelement mit seinen entgegengesetzten Enden so auf dem ersten Laufschienenabschnitt und auf der Weichenzunge auf, daß die in den Übergangsbereichen nebeneinander verlaufenden Laufrollenführungsflächenabschnitten quasi stufenlos ineinander übergehen.

Selbstverständlich kann die Weiche nach der Erfindung dazu eingerichtet sein, den ersten Laufschienenabschnitt wahlweise mit weiteren Laufschienenabschnitten zu verbinden, so daß die Weiche zusätzliche Weichenstellungen einnehmen kann.

Ferner kann es vorgesehen sein, daß das Laufprofil-Brückenelement in gelenkig miteinander verbundene Teile untergliedert ist, um den Knickwinkel zwischen Weichenzunge und erstem Laufschienenabschnitt bei abgewinkelter Stellung der Weichenzunge relativ zu dem ersten Laufschienenabschnitt in mehrere kleinere Übergangswinkel des Laufprofil-Brückenelements zu "unterteilen". Das Prinzip der in Förderrichtung ineinander eingreifenden Laufrollenführungsflächen benachbarter Teile kann auch bei den Brückenelement-Teilen verwirklicht werden.

Eine robuste Bauform der Weiche mit automatisch richtiger Einstellung des Laufprofil-Brückenelements in jeder Weichenstellung ergibt sich bei einer bevorzugten Ausführungsform der Erfindung, bei der die Gelenkanordnung ein Hauptgelenk aufweist, über das die Weichenzunge mit dem ersten Laufschienenabschnitt an einer von dem Laufprofil-Brückenelement vertikal beabstandeten, insbesondere oberhalb des Laufprofil-Brückenelements liegenden Stelle schwenkbar um eine zur ersten und zweiten Schwenkachse im wesentlichen parallele Hauptschwenkachse verbunden ist, wobei die Hauptschwenkachse in Seitenansichtsprojektion zwischen der ersten und der zweiten Schwenkachse, insbesondere im wesentlichen mittig dazwischen, verläuft.

Das Hauptgelenk weist vorzugsweise einen Schwenkzapfen auf, an dem die Weichenzunge unmittelbar relativ zum ersten Laufschienenabschnitt verschwenkbar ist. Dieser Schwenkzapfen dient zur Führung der Schwenkbewegung der Weichenzunge, wobei das Laufprofil-Brückenelement beim Verschwenken der Weichenzunge automatisch in seine den Knickwinkel zwischen dem ersten Laufschienenabschnitt und der Weichenzunge "unterteilende" Stellung gelangt.

Gemäß einer bevorzugten Ausgestaltung ist die Weiche für die Integration in eine Hängefördereinrichtung eingerichtet, bei der die Fördergutträger mit ihren Laufrollen hängend an den Laufprofilen der betreffenden Laufschienen abgestützt sind. Die Weiche weist eine Trägerplatte auf, an deren Unterseite die Laufschienenabschnitte befestigt sind und die Weichenzunge schwenkbar um die Hauptschwenkachse gehalten ist und an deren Oberseite ein Stellwerk für die Weichenzunge angeordnet ist, wobei das Stellwerk einen zwischen zwei mit den Weichenstellungen korrespondierende Stellungen bewegbaren Mitnehmerstift für die Weichenzunge aufweist, der sich durch eine Öffnung der Trägerplatte hindurch nach unten erstreckt und an seinem unteren Ende mit der Weichenzunge verbunden ist, derart, daß er bei seinen Bewegungen die Weichenzunge um die Hauptschwenkachse verschwenken kann.

Das Hauptgelenk weist dabei vorzugsweise einen Schwenkzapfen für die Weichenzunge auf, der in einem oberhalb des Laufprofil-Brückenelements liegenden Haltestegabschnitt des ersten Laufschienenabschnitts und in einer Öffnung der Trägerplatte gelagert ist und der einen mit dem Haltestegabschnitt des ersten Laufschienenabschnitts überlappenden Haltestegabschnitt der Weichenzunge durchsetzt. Auf diese Weise läßt sich ein belastbarer Aufbau der Weiche mit stabiler Lagerung der Weichenzunge realisieren. Vorzugsweise weist die Trägerplatte an wenigstens zwei einander gegenüberliegenden Seitenrändern nach oben abstehende Seitenwände auf, die mit der Trägerplatte ein kastenförmiges Gehäuse für das Stellwerk bilden. Dieses kastenförmige Gehäuse hat eine insgesamt stabilisierende Wirkung für die Weiche und verdeckt die an der Oberseite der Trägerplatte angeordneten Elemente des Stellwerks, was dem Design der Weiche zugute kommt.

Das Stellwerk weist gemäß einer Weiterbildung der Erfindung eine zwischen zwei mit den Weichenstellungen korrespondierenden Stellungen schwenkbar an der Oberseite der Trägerplatte gelagerte Schaltplatte auf, an der der Mitnehmerstift für die Weichenzunge befestigt ist. In dem von der Trägerplatte und den Seitenwänden gebildeten kastenförmigen Gehäuse kann ferner der Schwenkantrieb für die Schaltplatte untergebracht sein. Bei dem Schwenkantrieb kann es sich beispielsweise um ein pneumatisches Kolben-Zylinder-Aggregat handeln.

Die von der Trägerplatte nach oben abstehenden Seitenwände sind vorzugsweise mit Befestigungsmitteln für die Befestigung der Weiche innerhalb der Fördereinrichtung versehen.

Im folgenden wird ein Ausführungsbeispiel der Erfindung unter Bezugnahme auf die Figuren näher erläutert.
- Fig. 1: zeigt eine Weiche nach der Erfindung in einer Teilschnitt-Seitenansicht.
- Fig. 2: zeigt die Weiche nach Fig. 1 in einer aufgebrochenen Darstellung in Draufsicht, wobei die Weichenzunge in einer ersten Weichenstellung ist.
- Fig. 3: zeigt die Weiche nach Fig. 1 und Fig. 2 in einer der Fig. 2 entsprechenden Ansicht, wobei die Weichenzunge in einer zweiten Weichenstellung ist.

Bei dem dargestellten, bevorzugten Ausführungsbeispiel handelt es sich um eine Weicheneinheit 1 für eine Hängefördereinrichtung mit hängend angeordneten Laufschienen, bei der mit Laufrollenpaaren versehene Fördergutträger (V-Trolleys) an Laufflächen der Laufschienen hängend abgestützt und längs der Laufschienen bewegbar sind.

Die in den Figuren dargestellte Weicheneinheit 1 weist drei an einer Trägerplatte 3 mittels Befestigungsschrauben 5 hängend befestigte Laufschienenabschnitte 7, 9, 11 auf, die an ihren nach außen weisenden Enden an entsprechend zugeordnete Enden von Laufschienen der Fördereinrichtung anzuschließen sind. Die Laufschienenabschnitte 7, 9, 11 haben jeweils einen vertikalen, oberen Haltesteg 19, 21, 23, in den die die Trägerplatte von oben her durchsetzenden Befestigungsschrauben 5 eingeschraubt sind, und ein jeweiliges Laufprofil 25, 27, 29 am unteren Ende des betreffenden Haltestegs 19, 21, 23. Die Laufprofile weisen jeweils zwei symmetrisch zur vertikalen Laufschienenlängsmittenebene angeordnete Laufrollenführungsflächen 31 oder Laufflächen 31 für die Laufrollenpaare der Fördergutträger auf. Die Laufflächen 31 verlaufen schräg zur vertikalen Längsmittenebene des betreffenden Laufschienenabschnitts 7, 9 bzw. 11, so daß ihre unteren Ränder einen größeren Abstand voneinander haben als ihre oberen Ränder. Insoweit entsprechen die Laufschienenabschnitte 7, 9, 11 den daran anzuschließenden Laufschienen der Hängefördereinrichtung.

Die Weiche 1 dient dazu, den ersten Laufschienenabschnitt 7 wahlweise mit dem zweiten Laufschienenabschnitt 9 oder dem dritten Laufschienenabschnitt 11 für die Weiterleitung von Fördergutträgern zu verbinden. Hierzu ist eine Weichenzunge 33 an ihrem Ende 34 über eine Gelenkanordnung 35 mit dem inneren Anschlußende 37 des ersten Laufschienenabschnitts 7 schwenkbar um eine Hauptschwenkachse 39 verbunden, derart, daß sie zwischen der in Fig. 2 gezeigten ersten Weichenstellung mit Anschluß zum zweiten Laufschienenabschnitt 9 und der in Fig. 3 gezeigten zweiten Weichenstellung mit Anschluß zum dritten Laufschienenabschnitt 11 schwenkbar ist. Die im Beispielsfall geradlinig verlaufende Weichenzunge 33 hat einen Haltesteg 41 und an dessen unterem Ende ein Laufprofil 43 mit schräg verlaufenden Laufflächen 45 für die Laufrollenpaare der Fördergutträger. An ihrem Ende 34 weist die Weichenzunge 33 an dem Haltesteg 41 eine Nase 47 auf, die in einer Ausnehmung 49 des Haltestegs 19 des ersten Laufschienenabschnitts 7 eingreift. Die Nase 47 ist von dem Schwenkzapfen 51 durchsetzt, der an seinem unteren Ende in dem zur Weichenzunge vorstehenden Abschnitt 53 des Haltestegs 19 des ersten Laufschienenabschnitts 7 gelagert ist und der mit seinem oberen Ende durch eine Öffnung 55 der Trägerplatte 3 nach oben absteht. Der Schwenkzapfen 51 bildet mit seinen Lagern und den einander überlappenden Nasen 47, 53 ein Hauptgelenk 57 für die Schwenkbewegung des Weichenschenkels 33 relativ zu dem ersten Laufschienenabschnitt 7.

Im Bereich der Laufprofile 25 und 43 weisen die einander gegenüberliegenden Enden des ersten Laufschienenabschnitts 7 und der Weichenzunge 33 einen Abstand bei 59 auf, der durch ein Laufprofil-Brückenelement 61 überbrückt ist. Das Laufprofil-Brückenelement 61 befindet sich in dem Aussparungsbereich 63 in Vertiefungen 64, 65 an den Laufprofilen 25 und 43 und ist über die Schwenkzapfen 67 und 71 sowohl an dem ersten Laufschienenabschnitt 7 als auch an dem Weichenschenkel 33 schwenkbeweglich angelenkt, wobei die zugehörigen Schwenkachsen 69 und 73 und die Hauptschwenkachse 39 in den gezeigten Stellungen der Weiche 1 im wesentlichen parallel zueinander verlaufen. Die Hauptschwenkachse 39 verläuft in der in Fig. 1 und 2 gezeigten ersten Weichenstellung darüber hinaus im wesentlichen mittig zwischen den beiden Schwenkachsen 69 und 73.

Das Laufprofil-Brückenelement 61 weist ebenfalls entsprechend schräge Laufflächen 75 für die Rollenpaare von Fördergutträgern auf. Wie in Fig. 2 erkennbar, gibt es einen Übergangsbereich 60 zwischen dem ersten Laufschienenabschnitt 7 und dem Brückenelement 61. In diesem Übergangsbereich 60 gibt es einen Bahnabschnitt für die Fördergutträger-Laufrollen, in dem die Laufflächen 31 des ersten Laufschienenabschnittes 7 - in Draufsicht - jeweils außen neben den Laufflächen 75 des Brückenelementes 61 und - in Seitenansicht - unterhalb der Laufflächen 75 des Brückenelementes 61 so verlaufen, daß beide Laufflächen 31, 75 bei Geradeausstellung der Weichenzunge 33 die Spur oder Bahn für eine jeweilige Laufrolle eines Fördergutträgers im Übergangsbereich 60 bilden können. Nähert sich also gemäß Fig. 2 ein Fördergutträger von dem ersten Laufschienenabschnitt 7 her kommend der Weichenzunge 33, so kommen die zunächst nur an den Laufflächen 31 abgestützten Laufrollen in den Übergangsbereich 60, wo sie zeitweilig von den Laufflächen 31, 75 der Elemente 7 und 61 gleichzeitig abgestützt werden. Danach übernimmt das Brückenelement 61 die Führung der Laufrollen, bis der Fördergutträger mit seinen Laufrollen in den Übergangsbereich 62 zwischen dem Brückenelement 61 und der Weichenzunge 33 kommt. In diesem Übergangsbereich 62 werden die Laufrollen von den Laufflächen 31, 45 der beiden Elemente 61, 33 geführt, bis sie nach Verlassen des Übergangsbereichs 62 an den Laufflächen 45 der Weichenzunge 33 abgestützt werden. Es gibt also in den Übergangsbereichen 60 und 62 keine die Spur oder Bahn der Laufrollen quer zur Förderrichtung durchgehend trennende Querspalte zwischen erstem Laufschienenabschnitt 7 und Brückenelement 61 bzw. zwischen Brückenelement 61 und Weichenzunge 33. Der bei 66 angedeutete Übergangsspalt hat bei der erfindungsgemäßen Weiche eine Komponente in Förderrichtung. Dies hat den Vorteil, daß die Laufrollen bei Geradeausfahrt entsprechend der Weichenstellung gemäß Fig. 2 zu keiner Zeit mit ihrer gesamten Laufrollenbreite einen Querspalt auf ihrer Bahn 31, 75, 45 überwinden müssen. Dies hat zur Folge, daß trotz des Einsatzes des zusätzlichen Brückenelementes 61 die Laufruhe der Laufrollen im Übergangsbereich 60 bzw. 62 nicht beeinträchtigt wird.

Es ist noch darauf hinzuweisen, daß das Brückenelement 61 in der Draufsicht gemäß Fig. 2 und Fig. 3 eine leicht abgerundete Kontur in den Eckbereichen bei 68 aufweist. Die Rundungen sind vorzugsweise so gewählt, daß auch bei der abgewinkelten Stellung der Weichenzunge 33 gemäß Fig. 3 eine gleichmäßige, laufruhige Durchfahrt der Fördergutträger durch die Übergangsbereiche 60, 62 stattfinden kann.

Durch die Zwischenschaltung des Laufprofil-Brückenelements 61 wird im Falle der Abwinkelung der Weichenzunge 33 relativ zu dem ersten Laufschienenabschnitt 7 (vgl. Fig. 3) erreicht, daß der Übergang zwischen dem ersten Laufschienenabschnitt 7 und der Weichenzunge 33 für die Laufrollenpaare der Fördergutträger weniger unstetig ist als bei Weichen nach dem Stand der Technik, bei denen die Laufprofile des ersten Laufschienenabschnitts und der Weichenzunge über einen einzigen Schwenkzapfen unmittelbar aneinander angelenkt sind. Im Fall der Weiche 1 nach der Erfindung werden die Laufrollen eines von dem ersten Laufschienenabschnitt 7 her kommenden Fördergutträgers zunächst um den Winkel α1 beim Übergang auf das Laufprofil-Brückenelement 61 umgelenkt und erfahren dann schließlich eine weitere Umlenkung um den Winkel α2, wenn sie von dem Laufprofil-Brückenelement 61 auf die Weichenzunge 33 übergehen. Im Beispielsfall sind die Winkel α1 und α2 im wesentlichen gleich und nur halb so groß wie der Winkel β, den die Weichenzunge 33 relativ zu dem ersten Laufschienenabschnitt 7 in der zweiten Weichenstellung gemäß Fig. 3 einnimmt. Bei der Weiche 1 nach der Erfindung wird aufgrund der durch das Laufprofil-Brückenelement 61 vermittelten sanfteren Umlenkung um die Winkel α1 und α2 ein ruhigeres und gleichmäßigeres Rollverhalten der Fördergutträger beim Passieren der Weiche erreicht. Damit einher geht ein geringerer Verschleiß an den Laufrollen der Fördergutträger und eine geringere Stoßbelastung auf die üblicherweise als Kugellager ausgeführten Laufrollenlager. Ferner geht die sanftere Umlenkung mit geringeren Laufgeräuschen der Fördergutträger einher. Da die Unstetigkeiten der Laufstrecke am Übergang zwischen dem ersten Laufschienenabschnitt 7 und der Weichenzunge 33 vergleichsweise gering sind, werden auch die Teile der Weiche aufgrund geringerer Stoßbelastung durch Fördergutträger besser geschont.

Bei der in den Fig. 1 - 3 dargestellten Weicheneinheit verbindet die Weichenzunge 33 wahlweise die beiden Laufschienenabschnitte 9 und 11 mit dem ersten Laufschienenabschnitt 7. Gemäß einer Variante könnten noch weitere Laufschienenabschnitte vorgesehen sein, zu denen die Weichenzunge 33 hin verschwenkt werden könnte, wobei das Laufprofil-Brückenelement 61 die oben beschriebene Funktion der Entschärfung des jeweiligen Knicks zwischen dem ersten Laufschienenabschnitt 7 und der Weichenzunge 33 erfüllt.

Gemäß einer weiteren Variante könnte das Laufprofil-Brückenelement 61 in zwei oder mehr gelenkig miteinander verbundene Glieder unterteilt sein, so daß im Übergangsbereich zwischen erstem Laufschienenabschnitt 7 und Weichenzunge 33 zwar weitere Umlenkstellen der Laufstrecke gebildet werden, wobei jedoch jede dieser Umlenkstellen einen vergleichsweise kleinen Umlenkwinkel aufweist und der Knickwinkel β zwischen dem ersten Laufschienenabschnitt 7 und der Weichenzunge 33 somit durch weitere "Unterteilung" noch weiter entschärft wird. Führt man diesen Gedanken der zunehmenden Untergliederung des Laufprofil-Brückenelements 61 weiter, so ist im Extremfall ein kontinuierlich biegsames Laufprofil-Brückenelement im Rahmen der vorliegenden Erfindung denkbar, das einen stetigen Übergang zwischen dem ersten Laufschienenabschnitt 7 und der Weichenzunge 33 in jeder Weichenstellung vermittelt.

Zurückkommend auf das in den Figuren gezeigte Ausführungsbeispiel, wird darauf hingewiesen, daß die Trägerplatte 3 an ihren Längsrändern vertikal nach oben abstehende Wände 77 aufweist, die zusammen mit der Trägerplatte 3 ein eine hohe Stabilität der Weiche gewährleistendes, kastenförmiges Gehäuse für das auf der Trägerplatte 3 angeordnete Stellwerk 79 für die Weichenzunge 33 bilden. Zusätzlich sind die Seitenwände 77 an ihren oberen Enden bei 78,78 durch Deckelabschnitte miteinander verbunden. Das Stellwerk 79 umfaßt eine Schaltplatte 81, die an einem Schwenkzapfen 83 auf der Trägerplatte 3 zwischen zwei Schwenkstellungen schwenkbar gelagert ist und einen Mitnehmerstift 85 aufweist, der sich durch ein in der Trägerplatte 3 vorgesehenes Langloch 87 hindurch erstreckt und im horizontalen Abstand von der Hauptschwenkachse 39 der Weichenzunge 33 in eine Bohrung der Weichenzungennase 47 eingreift. Beim Verschwenken der Schaltplatte 81 um den Schwenkzapfen 83 wird der Mitnehmerstift 85 in dem Langloch 87 bewegt, wobei er die Weichenzunge 33 zu einer entsprechenden Schwenkbewegung um die Hauptschwenkachse 39 mitnimmt. Die beim Verschwenken der Schaltplatte 81 erreichbaren Endstellungen des Mitnehmerstifts 85 korrespondieren mit den beiden Weichenstellungen der Weichenzunge 33. Als Schwenkantrieb für die Schaltplatte 81 kann beispielsweise eine (nicht gezeigte) pneumatische Kolben-Zylinder-Einheit vorgesehen sein. Es ist noch darauf hinzuweisen, daß der zweite Laufschienenabschnitt 9 und der dritte Laufschienenabschnitt 11 jeweils ein Auflageblech 89 für das von der Gelenkanordnung 35 entfernte Ende der Weichenzunge 33 aufweisen, wobei die Weichenzunge 33 in der jeweiligen Weichenstellung das betreffende Auflageblech 89 teilweise von oben übergreift. Ferner ist noch darauf hinzuweisen, daß die Laufprofile 27 und 29 der Laufschienenabschnitte 9 bzw. 11 an ihren nach innen weisenden Enden abgeschrägt sind und die Weichenzunge 33 an ihrem freien Ende eine komplementäre Schrägung aufweist.

Damit die Weichenzunge 33 beim Umschalten zwischen den Weichenstellungen gemß Fig. 2 und Fig. 3 von dem Auflageblech 89 freikommen kann, ist die Gelenkanordnung 35 derart ausgebildet, daß sie ein Kippen der Weichenzunge 33 in vertikalen Kippebenen ermöglicht. Der Schwenkzapfen 51 ist zu diesem Zweck relativ zu dem ersten Laufschienenabschnitt 7 aus der in Fig. 1 gezeigten vertikalen Position heraus um einen durch das Spiel des Langlochs 55 in der Trägerplatte 3 begrenztes Maß entgegen dem Uhrzeigersinn kippbar, wobei das freie Ende der Weichenzunge 33 von dem betreffenden Auflageblech 89 des zweiten Laufschienenabschnitts 9 bzw. des dritten Laufschienenabschnitts 11 abhebt. Beim Erreichen der danach angesteuerten Weichenstellung wird der Hauptschwenkzapfen 51 dann wieder in seine vertikale Lage zurückgekippt, um die Weichenzunge 33 auf das betreffende Auflageblech 89 aufzusetzen. Zur Steuerung der Kippbewegung des Hauptschwenkzapfens 51 und der daran angeordneten Weichenzunge 33 weist die Umschaltplatte 81 des Stellwerks 79 an ihrem Rand eine Steuerkurve (bei 91 in der konturmäßig in Fig. 2 angedeuteten Umschaltplatte 81) auf, die mit dem oberen Ende des Hauptschwenkzapfens 51 in Eingriff steht. Beim Herausschwenken der Umschaltplatte 81 aus der jeweiligen mit einer Weichenstellung korrespondierenden Endstellung drückt die Steuerkurve 91 den Hauptschwenkzapfen 51 zunächst in die Kipplage, um das freie Ende der Weichenzunge 33 vom betreffenden Auflageblech 89 abzuheben. Sobald die Umschaltplatte 81 dann ihre andere Endstellung erreicht, gibt die Steuerkurve 91 den Schwenkzapfen 51 wieder zum Zurückkippen in die vertikale Lage frei. Dieses Zurückkippen in die vertikale Lage erfolgt aufgrund des vom Gewicht der Weichenzunge 33 hervorgerufenen Drehmoments selbsttätig. Die Weichenzunge 33 kommt dabei mit dem betreffenden Auflageblech 89 des angeschlossenen Laufschienenabschnitts 9 oder 11 in Eingriff. Die Lager der Schwenkzapfen 67 und 71 sowie des Mitnehmerstifts 85 sind so beschaffen, daß sie die vorstehend erläuterte Kippbewegung der Weichenzunge 33 ermöglichen.

Die Weicheneinheit nach der Erfindung kann beispielsweise im wesentlichen aus Metall, vorzugsweise Aluminium, oder aus Kunststoff hergestellt sein.

Sie hat einen insgesamt stabilen Aufbau, erlaubt die Aufnahme relativ großer Lasten an entsprechenden Fördergutträgern, wobei die Fördergutträger dennoch relativ gleichmäßig und ohne nennenswerte Stoßbelastung die Weiche passieren können.

## Patentansprüche

1. Weiche für eine Fördereinrichtung, insbesondere Hängefördereinrichtung, bei der mit Laufrollen versehene Fördergutträger an Laufprofilen von Laufschienen bewegbar geführt sind, wobei die Weiche (1) eine als bewegbare Laufschiene ausgebildete Weichenzunge (33) aufweist, die an einem Ende (34) mit einem Anschlußende (37) eines ersten Laufschienenabschnitts (7) über eine Gelenkanordnung (35) zwischen zwei Weichenstellungen schwenkbar verbunden ist, derart, daß das von der Gelenkanordnung (35) entfernte Weichenzungenende wahlweise mit einem freien Ende eines zweiten Laufschienenabschnitts (9) oder mit einem freien Ende eines dritten Laufschienenabschnitts (11) verbindbar ist, wobei die Gelenkanordnung (35) ein das Laufprofil (25) des ersten Laufschienenabschnitts (7) an dessen Anschlußende (37) mit dem Laufprofil (43) der Weichenzunge (33) an deren dem ersten Laufschienenabschnitt (7) benachbarten Ende (34) verbindendes Laufprofil-Brückenelement (61) aufweist, das schwenkbeweglich um eine erste Schwenkachse (69) an dem Anschlußende (37) des ersten Laufschienenabschnitts (7) und schwenkbeweglich um eine zur ersten Schwenkachse (69) im wesentlichen parallele zweite Schwenkachse (73) an dem benachbarten Ende (34) der Weichenzunge (33) gelagert ist,
**dadurch gekennzeichnet,**
**daß** in einem Übergangsbereich (60) zwischen dem Laufprofil des ersten Laufschienenabschnittes (7) und dem Brückenelement (61) - in Draufsicht betrachtet - jeweils eine Laufrollenführungsfläche (31) des ersten Laufschienenabschnitts (7) und eine Laufrollenführungsfläche (75) des Brückenelementes (61) zur jeweiligen Abstützung einer Laufrolle eines Fördergutträgers in Förderrichtung nebeneinander verlaufen und/oder
**daß** in einem Übergangsbereich (62) zwischen dem Brückenelement (61) und dem Laufprofil der Weichenzunge (33) - in Draufsicht betrachtet - jeweils eine Laufrollenführungsfläche (75) des Brückenelementes (61) und eine Laufrollenführungsfläche (45) der Weichenzunge (33) zur jeweiligen Abstützung einer Laufrolle eines Fördergutträgers in Förderrichtung nebeneinander verlaufen.

2. Weiche nach Anspruch 1, **dadurch gekennzeichnet, daß** der erste Laufschienenabschnitt (7), das Brückenelement (61) und die Weichenzunge (33) jeweils zwei symmetrisch zu einer Mittenebene des betreffenden Elementes (7, 61, 33) angeordnete Laufrollenführungsflächen (31, 75, 45) aufweisen, die schräg zueinander mit von unten nach oben kleiner werdendem Abstand in Förderrichtung verlaufen.

3. Weiche nach Anspruch 2, **dadurch gekennzeichnet, daß** der erste Laufschienenabschnitt (7) an seinem Anschlußende (37) eine von oben her die Laufrollenführungsflächen des ersten Laufschienenabschnitts verschmälernde Aussparung (64) aufweist und daß das Brückenelement (61) mit seinem dem ersten Laufschienenabschnitt (7) zugewandten Ende in dieser Aussparung (64) aufgenommen ist, so daß im Übergangsbereich (60) zwischen erstem Laufschienenabschnitt (7) und Brückenelement (61) die Laufrollenführungsflächen (75) des Brückenelementes (61) - in Seitenansicht - oberhalb und - in Draufsicht - seitlich innerhalb der Laufrollenführungsflächen des ersten Laufschienenabschnittes (7) liegen, daß ferner die Weichenzunge (33) an ihrem dem ersten Laufschienenabschnitt (7) benachbarten Ende eine von oben her die Laufrollenführungsflächen (45) der Weichenzunge (33) verschmälernde Aussparung (65) aufweist und daß das Brückenelement (61) mit seinem der Weichenzunge (33) zugewandten Ende in dieser Aussparung (65) aufgenommen ist, so daß im Übergangsbereich (62) zwischen Brückenelement (61) und Weichenzunge (33) die Laufrollenführungsflächen (75) des Brückenelementes (61) - in Seitenansicht - oberhalb und- in Draufsicht - seitlich innerhalb der Laufrollenführungsflächen (43) der Weichenzunge (33) liegen.

4. Weiche nach einem der vorhergehenden Ansprüche, **dadurch gekennzeichnet, daß** die Gelenkanordnung (35) ein Hauptgelenk aufweist, über das die Weichenzunge (33) mit dem ersten Laufschienenabschnitt (7) an einer von dem Laufprofil-Brückenelement (61) vertikal beabstandeten, insbesondere oberhalb des Laufprofil-Brückenelements (61) liegenden Stelle schwenkbar um eine zur ersten und zweiten Schwenkachse im wesentlichen parallele Hauptschwenkachse (39) verbunden ist, wobei die Hauptschwenkachse (39) in Seitenansichtsprojektion zwischen der ersten und der zweiten Schwenkachse (69, 73), insbesondere im wesentlichen mittig dazwischen, verläuft.

5. Weiche nach Anspruch 4 für eine Hängefördereinrichtung, bei der die Fördergutträger mit ihren Laufrollen hängend an den Laufprofilen der betreffenden Laufschienen abgestützt sind, **dadurch gekennzeichnet, daß** die Weiche (1) eine Trägerplatte aufweist, an deren Unterseite die Laufschienenabschnitte (7, 9, 11) befestigt sind und die Weichenzunge (33) um die Hauptschwenkachse (39) schwenkbar gehalten ist und an deren Oberseite ein Stellwerk (79) für die Weichenzunge (33) angeordnet ist, wobei das Stellwerk (79) einen zwischen zwei mit den Weichenstellungen korrespondierende Stellungen bewegbaren Mitnehmerstift (85) für die Weichenzunge (33) aufweist, der sich durch eine Öffnung (87) der Trägerplatte (3) hindurch nach unten erstreckt und an seinem unteren Ende mit der Weichenzunge (33) derart verbunden ist, daß er bei seinen Bewegungen die Weichenzunge (33) um die Hauptschwenkachse (39) schwenken kann.

6. Weiche nach Anspruch 5, **dadurch gekennzeichnet, daß** das Hauptgelenk einen Schwenkzapfen (51) für die Weichenzunge (33) aufweist, der in einem oberhalb des Laufprofil-Brückenelements (61) liegenden Haltestegabschnitt (53) des ersten Laufschienenabschnitts (7) und in einer Öffnung der Trägerplatte (3) gelagert ist und der einen mit dem Haltestegabschnitt (53) des ersten Laufschienenabschnitts (7) überlappenden Haltestegabschnitt (47) der Weichenzunge (33) durchsetzt.

7. Weiche nach Anspruch 5 oder 6, **dadurch gekennzeichnet, daß** das Stellwerk (79) eine zwischen zwei mit den Weichenstellungen korrespondierenden Stellungen schwenkbar an der Oberseite der Trägerplatte (3) gelagerte Schaltplatte (81) aufweist, an der der Mitnehmerstift (85) für die Weichenzunge (33) befestigt ist.

8. Weiche nach Anspruch 7, **dadurch gekennzeichnet, daß** das Stellwerk an der Oberseite der Trägerplatte (3) einen insbesondere als pneumatisches Kolben-Zylinder-Aggregat ausgebildeten Schwenkantrieb für die Schaltplatte (81) aufweist.

9. Weiche nach einem der Ansprüche 5 bis 8, **dadurch gekennzeichnet, daß** die Trägerplatte (3) an wenigstens zwei einander gegenüberliegenden Seitenrändern nach oben abstehende Seitenwände (77) aufweist, die mit der Trägerplatte (3) ein kastenförmiges Gehäuse für das Stellwerk (79) bilden.

10. Weiche nach Anspruch 9, **dadurch gekennzeichnet, daß** die Seitenwände (77) Befestigungsmittel (78) zur Fixierung der Weiche innerhalb einer Fördereinrichtung aufweist.

11. Weiche nach Anspruch 9 oder 10, **dadurch gekennzeichnet, daß** das kastenförmige Gehäuse eine Deckelplatte aufweist.

## Claims

1. Switch for a conveying apparatus, in particular a suspended conveying apparatus, wherein conveyable-article carriers provided with rollers are guided such that they can be moved on running profiles of rails, the switch (1) comprising a switch tongue (33) which is configured as a movable rail and, at one end (34) is connected to a connection end (37) of a first rail section (7) via a hinge joint (35) so as to be pivotal between two switch positions such that the end of the switch tongue remote from the hinged joint (35) is connectable either to a free end of a second rail section (9) or to a free end of a third rail section (11), wherein the hinged joint (35) has a running-profile bridging element (61) that connects the running profile (25) of the first rail section (7) at the connection end (37) thereof to the running profile (43) of the switch tongue (33) at the end thereof, which is adjacent to the first rail section (7), the bridging element being mounted to be pivotal about a first pivot axis (69) at the connection end (37) of the first rail section (7) and pivotal about a second pivot axis (73), which is substantially parallel to the first pivot axis (69) at the connection end (34) of the switch tongue (33), **characterised in that** in a transition region (60) between the running profile of the first rail section (7) and the bridging element (61), as seen in a plan view, in each case one running-roller guide surface (31) of the first rail section (7) and one running-roller guide surface (75) of the bridging element (61) run side by side in a conveying direction for respectively supporting a roller of a conveyable-article carrier, and/or **in that** in a transition region (62) between the bridging element (61) and the running profile of the switch tongue (33), as seen in a plan view, in each case a running-roller guide surface (75) of the bridging element (61) and a running-roller guide surface (45) of the switch tongue (33) run side by side in the conveying direction for respectively supporting a roller of a conveyable-article carrier.

2. Switch according to claim 1, **characterised in that** the first rail section (7), the bridging element (61) and the switch tongue (33) each have two running-roller guide surfaces (31, 75, 45) which are arranged symmetrically about a centre plane of the associated element (7, 61, 33) and run obliquely in relation to one another in the conveying direction with the distance between them becoming smaller from bottom to top.

3. Switch according to claim 2, **characterised in that**, at its connection end (37), the first rail section (7) has a recess (64) which marrows the running-roller guide surfaces of the first rail section from the top, and **in that** the bridging element (61) is received in said recess (64) by its end facing the first rail section (7), so, in the transition region (60) between the first rail section (7) and the bridging element (61), the running-roller guide surfaces (75) of the bridging element (61) are located, in a side view, above and, in a plan view, laterally within the running-roller guide surfaces of the first rail section (7), **in that** furthermore, at the end adjacent to the first rail section (7), the switch tongue (33) has a recess (65) which narrows the running-roller guide surfaces (45) of the switch tongue (33) from the top, and **in that** the bridging element (61) is received in the recess (65) by the end facing the switch tongue, so, in the transition region (62) between the bridging element (61) and switch tongue (33), the running-roller guide surfaces (75) of the bridging element (61) are located, in a side view, above and, in a plan view, laterally within the running-roller guide surfaces (45) of the switch tongue (33).

4. Switch according to any of the preceding claims, **characterised in that** the hinged joint (35) has a main articulation via which the switch tongue (33) is connected to the first rail section (7) at a location which is spaced apart vertically from the running-profile bridging element (61) and is, in particular, above the running-profile bridging element (61), such that it can be pivoted about a main pivot axis (39) substantially parallel to the first and second pivot axes, the main pivot axis (39), in a lateral projection, running between the first and the second pivot axes (69, 73), in particular substantially centrally therebetween.

5. Switch according to claim 4 for a suspended conveying apparatus, wherein the conveyable article carriers are supported on the running profiles of the associated rails in a suspended manner by their rollers, **characterised in that** the switch (1) has a carrier plate, on the underside of which the rail sections (7, 9, 11) are fastened, and the switch tongue (33) is retained pivotally about the main pivot axis (39), and an actuating mechanism (79) for the switch tongue (33) is arranged on the top side thereof, wherein the actuating mechanism (79) has a driving pin (85) which can be moved between two positions corresponding to the switch positions, is intended for the switch tongue (33), extends downward through an opening (87) of the carrier plate (3) and, at its bottom end, is connected to the switch tongue (33) such that, as it moves, it can pivot the switch tongue (33) about the main pivot axis (39).

6. Switch according to claim 5, **characterised in that** the main articulation has a pivot pin (51) for the switch tongue (33), which is mounted in a retaining web section (53) of the first rail section (7), the retaining web section being located above the running-profile bridging element (61), and in an opening of the carrier plate (3), and passes through a retaining web section (47) of the switch tongue (33), said retaining-web section overlapping the retaining-web section (53) of the first rail section (7).

7. Switch according to claim 5 or 6, **characterised in that** the actuating mechanism (79) has a changeover plate (81) which is mounted on the top side of the carrier plate (3) such that it can be pivoted between two positions corresponding to the switch positions and on which the driving pin (85) for the switch tongue (33) is fastened.

8. Switch according to claim 7, **characterised in that** the actuating mechanism has, on the top side of the carrier plate (3), a pivot drive which is designed, in particular, as a pneumatic piston/cylinder unit and is intended for the changeover plate (81).

9. Switch according to any of claims 5 to 8, **characterised in that**, on at least two mutually opposite side edges, the carrier plate (3) has upwardly projecting side walls (77) which form, with the carrier plate (3), a box-like housing for the actuating mechanism (79).

10. Switch according to claim 9, **characterised in that** the side walls (77) have fastening means (78) for fixing the switch within a conveying apparatus.

11. Switch according to claim 9 or 10, **characterised in that** the box-like housing has a cover plate.

## Revendications

1. Dispositif d'aiguillage pour un dispositif de transport, en particulier un dispositif de transport suspendu, dans lequel des supports de produits à transporter, pourvus de galets de roulement, sont guides déplaçables sur des profilés de roulement de rails de roulement, le dispositif d'aiguillage (1) comportant une pointe d'aiguille (33) qui est conformée en rail de roulement déplaçable et qui est reliée, à une extrémité (34), à une extrémité de raccordement (37) d'un premier tronçon (7) du rail de roulement par l'intermédiaire d'un dispositif à articulation (35), de manière à pouvoir pivoter entre deux positions d'aiguille, de façon que l'extrémité de la pointe d'aiguille éloignée du dispositif d'articulation (35) puisse être reliée au choix à une extrémité libre d'un deuxième tronçon (9) du rail de roulement ou à une extrémité libre d'un troisième tronçon (11) du rail de roulement, le dispositif d'articulation (35) comportant un élément en pont (61) du profilé de roulement qui relie le profilé de roulement (26) du premier tronçon (7) du rail de roulement à son extrémité de raccordement (37), au profilé de roulement (43) de la pointe d'aiguille (33) à son extrémité (34) adjacente au premier tronçon (7) du rail de roulement, et qui est monté pivotant autour d'un premier axe de pivotement (69) à l'extrémité de raccordement (37) du premier tronçon du rail de roulement et pivotant autour d'un deuxième axe de pivotement (73) sensiblement parallèle au premier axe de pivotement (69), à l'extrémité (34) adjacente de la pointe d'aiguille (33),
**caractérisé**
**en ce que** dans une zone de transition (60) entre le profilé de roulement du premier tronçon (7) du rail de roulement et l'élément en pont (61) - vu de dessus - une première surface de guidage de galet de roulement (31) du premier tronçon (7) du rail de roulement et une surface de guidage de galet de roulement (75) de l'élément en pont (61) s'étendent côte à côte dans la direction du transport pour soutenir respectivement un galet de roulement d'un support du produit à transporter et/ou en ce que dans une zone de transition (62) entre l'élément en pont (61) et le profilé de roulement de la pointe d'aiguille (33) - vu de dessus - une surface de galet de roulement (75) de l'élément en pont (61) et une surface de guidage du galet de roulement (45) de la pointe d'aiguille (33) s'étendent côte à côte dans la direction du transport pour soutenir respectivement un galet de roulement d'un support de produits à transporter.

2. Dispositif d'aiguillage selon la revendication 1, **caractérisé en ce que** le premier tronçon (7) du rail de roulement, l'élément en pont (61) et la pointe d'aiguille (33) comportent chacun deux surfaces de guidage de galets de roulement (31, 75, 45) disposées symétriquement par rapport à un plan médian de l'élément (7, 61, 33) concerné, lesquelles surfaces s'étendent obliquement l'une par rapport à l'autre à une distance qui diminue du bas vers le haut.

3. Dispositif d'aiguillage selon la revendication 2, **caractérisé en ce que** le premier tronçon (7) du rail de roulement présente à son extrémité de raccordement (37) une découpe (64) rétrécissant à partir du haut les surfaces de guidage de galet de roulement du premier tronçon du rail de roulement, et **en ce que** l'élément en pont (61) est logé dans cette découpe (64) par son extrémité tournée vers le premier tronçon (7) du rail de roulement, ce qui fait que dans la zone de transition (60) entre le premier tronçon (7) du rail de roulement et l'élément en pont (61), les surfaces de guidage de galet de roulement (75) de l'élément en pont (61) se situent - vues de côté - au-dessus et - vues de dessus - latéralement à l'intérieur des surfaces de guidage de galets de roulement du premier tronçon (7) du rail de roulement, qu'en outre la pointe d'aiguille (33) présente, à son extrémité adjacente au premier tronçon (7) du rail de roulement, une découpe (65) rétrécissant à partir du haut les surfaces de guidage de galets de roulement (45) de la pointe d'aiguille (33), et **en ce que** l'élément en pont (61) est logé dans cette découpe (65), par son extrémité tournée vers la pointe d'aiguille (33), de sorte que dans la zone de transition (62), entre l'élément en pont (61) et la pointe d'aiguille (33), les surfaces de guidage de galets de roulement (75) de l'élément en pont (61) se situent - vues de côté - au-dessus et - vues de dessus - latéralement à l'intérieur des surfaces de guidage de galets de roulement (43) de la pointe d'aiguille (33).

4. Dispositif d'aiguillage selon l'une des revendications précédentes, **caractérisé en ce que** le dispositif d'articulation (35) comporte une articulation principale par laquelle la pointe d'aiguille (33) est reliée au premier tronçon (7) du rail de roulement en un emplacement espacé verticalement de l'élément en pont (61) du profilé de roulement, en particulier au-dessus de l'élément en pont (61) du profilé de roulement, de manière à pouvoir pivoter autour d'un axe principal de pivotement (39) sensiblement parallèle au premier et au deuxième axe de pivotement, l'axe principal de pivotement (39) s'étendant, en projection de côté, entre le premier et le deuxième axe de pivotement (69, 73), en particulier sensiblement au milieu de ceux-ci.

5. Dispositif d'aiguillage selon la revendication 4 pour un dispositif de transport suspendu, dans lequel les supports du produit à transporter sont soutenus suspendus par leurs galets de roulement, aux profilés de roulement des rails de roulement concernés, **caractérisé en ce que** le dispositif d'aiguillage (1) comporte une plaque de support à la face inférieure duquel sont fixés les tronçons (7, 9, 11) du rail de roulement et la pointe d'aiguille (33) est maintenue pivotante autour de l'axe principal de pivotement (39) et sur sa face supérieure est disposé un mécanisme de réglage (79) pour la pointe d'aiguille (33), le mécanisme de réglage (79) comportant une broche d'entraînement (85) pour la pointe d'aiguille (33), déplaçable entre deux positions correspondant aux positions d'aiguillage, laquelle broche s'étend vers le bas à travers une ouverture (87) de la plaque de support (3) et est reliée, à son extrémité inférieure, à la pointe d'aiguille (33) de manière que lors de ses déplacements, elle puisse faire pivoter la pointe d'aiguille (33) autour de l'axe principal de pivotement (39).

6. Dispositif d'aiguillage selon la revendication 5, **caractérisé en ce que** l'articulation principale comporte un axe de pivotement (51) pour la pointe d'aiguille (33), qui est monté dans un tronçon de barrette de maintien (53) situé au-dessus de l'élément en pont de profilé de roulement (61), du premier tronçon (7) du rail de roulement et dans une ouverture de la plaque de support (3), et qui traverse un tronçon de barrette de maintien (47) de la pointe d'aiguille (33), qui se chevauche avec le tronçon de barrette de maintien (53) du premier tronçon (7) du rail de roulement.

7. Dispositif d'aiguillage selon la revendication 5 ou 6, **caractérisé en ce que** le mécanisme de réglage (79) comporte une plaque de commutation (81) montée pivotante sur la face supérieure de la plaque de support (3), entre deux positions correspondant aux positions d'aiguillage, plaque sur laquelle est fixée la broche d'entraînement (85) pour la pointe d'aiguille (33).

8. Dispositif d'aiguillage selon la revendication 7, **caractérisé en ce que** le mécanisme de réglage comporte sur la face supérieure de la plaque de support (3), un dispositif d'entraînement en pivotement, conformé en particulier en groupe cylindre et piston pneumatique, pour la plaque de commutation (81)

9. Dispositif d'aiguillage selon l'une des revendications 5 à 8, **caractérisé en ce que** la plaque de support (3) comporte, sur au moins deux bords latéraux opposés l'un à l'autre, des parois latérales (77) dépassant vers le haut qui forment avec la plaque de support (3) un boîtier en forme de caisson pour le mécanisme de réglage (79).

10. Dispositif d'aiguillage selon la revendication 9, **caractérisé en ce que** les parois latérales (77) comportent des moyens de fixation (78) pour fixer le dispositif d'aiguillage à l'intérieur d'un dispositif de transport.

11. Dispositif d'aiguillage selon la revendication 9 ou 10, **caractérisé en ce que** le boîtier en forme de caisson comporte une plaque formant couvercle.
